# EUROPÄISCHE PATENTSCHRIFT

(11) **EP 0 666 817 B1**
(45) Veröffentlichungstag und Bekanntmachung des Hinweises auf die Patenterteilung: **17.07.1996**
(21) Anmeldenummer: 93923555.2
(22) Anmeldetag: 26.10.1993
(51) Int. Cl.: B65D 5/02, B65D 5/42

(54) **FALTSCHACHTEL MIT GESTANZTEN STAUBKLAPPEN**
FOLDING BOX WITH PUNCHED DUST FLAPS
BOITE PLIANTE MUNIE DE RABATS ANTIPOUSSIERE

(30) Priorität: 04.11.1992 DE 4237205
(43) Veröffentlichungstag der Anmeldung: 16.08.1995
(73) Patentinhaber: Henkel Kommanditgesellschaft auf Aktien, 40191 Düsseldorf (DE)
(72) Erfinder: BARTHEL, Wolfgang, D-40589 Düsseldorf (DE); DRÖSSLER, Hubert, D-40699 Erkrath (DE); KÜNZEL, Werner, D-40764 Langenfeld (DE); MEYER, Klaus, D-41470 Neuss (DE); SCHMITT, Monika, D-40229 Düsseldorf (DE)
(86) Internationale Anmeldenummer: EP9302961
(87) Internationale Veröffentlichungsnummer: WO9410045

(56) Entgegenhaltungen:
- EP-A- 0 079 847
- EP-A- 0 092 393
- US-A- 3 297 230

## Beschreibung

Die Erfindung richtet sich auf eine Faltschachtel mit zwei jeweils abwechselnd aneinander angelenkten Breitseitenwänden und Schmalseitenwänden sowie oben und unten an jeder Breitseitenwand angelenkten Deckellaschen und oben und unten an jeder Schmalseitenwand angelenkten Staublaschen, wobei die Deckellaschen eine Breite von mindestens in etwa 2/3 der Breite der Schmalseitenwände und die Staublaschen eine Breite kleiner als die halbe Breite der Breitseitenwände aufweisen, gemäß den Oberegriffen der Ansprüche 1 und 2. Das Dokument EP-A-0 079 847 offenbart eine derartige Faltschachtel.

Seit einigen Jahren ist man, beispielsweise bei Faltschachteln für Waschpulver, dazu übergegangen, diese mit sogenannten verkürzten Deckellaschen auszubilden. Die Deckellaschen und die Staublaschen sind in ihrer Größe dabei soweit reduziert, daß sie den Querschnitt der Faltschachtel nicht mehr vollflächig überdecken. Um dennoch staubdichte Faltschachteln zu erhalten, ist es bekannt, die Deckellaschen und/oder die Staublaschen mit Prägungen zu versehen, in die sich die Laschen beim Aufeinanderfalten unter Bildung eines pulverdichten Verschlusses mit ihren Randbereichen anlegen. Bei der Herstellung der für derartige Faltschachteln verwendeten Zuschnitte müssen die Stanzmaschinen neben den üblicherweise vorhandenen Stanzmessern mit speziellen Prägewerkzeugen versehen sein. Neben dem dadurch bedingten erhöhten maschinentechnischen Aufwand und dem Verschleiß zusätzlicher Werkzeuge, fällt bei der Herstellung der Zuschnitte auch noch aufwendige und zusätzliche Einrichtzeit und -arbeit an, die bei lediglich gestanzten Zuschnitten nicht notwendig ist.

Aufgabe der Erfindung ist es, eine pulverdicht zu verschließende Faltschachtel mit verkürzten Deckel- und Staublaschen aus einem prägungsfrei gestanzten Kartonzuschnitt zu schaffen.

Bei einer Faltschachtel der eingangs bezeichneten Art wird diese Aufgabe gemäß der Erfindung dadurch gelöst, daß zumindest die kopfseitigen Staublaschen jeweils einen von der jeweiligen Staublaschenlängskante ausgehenden Stanzschnitt aufweisen, der entweder schräg geneigt bis in etwa zur halben Breite der Staublaschen verläuft, wobei die beiden Stanzschnitte im Faltschachtelzuschnitt zueinander gegenläufig geneigt ausgebildet sind und Neigung und Entfernung zu den Breitseitenkanten der jeweiligen Staublasche derart bemessen sind, daß bei verschlossener Faltschachtel die Längsseitenkante der zuerst auf die Staublaschen aufgefalteten Deckellasche beide Stanzschnitte schneidet und jeweils im der Staublaschenlängskante abgewandten Bereich überdeckt, oder der bis zur halben Breite der Staublaschen parallel zu deren Breitseitenkanten in einem Abstand verläuft, der geringfügig größer ist als die Breite der zuerst auf beide Staublaschen aufgefalteten Deckellasche.

Durch die Erfindung ist es möglich, in üblichen Stanzen Faltschachtelzuschnitte mit verkürzten Deckel- und Staublaschen herzustellen, ohne daß besondere Einrichtarbeiten für Prägewerkzeuge notwendig wären, welche die Ausbildung von Pulverdichtheit der aus dem Zuschnitt herzustellenden Faltschachtel bewirkenden Prägungen ermöglichen. Ohne zusätzliche Prägungen wird lediglich mit jeweils einem Stanzschnitt in den Staublaschen die notwendige Pulverdichtheit der Faltschachtel erzielt. Beim Verschließen einer aus einem mit zwei schräg geneigt verlaufenden Stanzschnitten versehenen Zuschnitt aufgerichteten und geschlauchten Faltschachtel schneidet die Längskante der zuerst auf die eingefalteten Staublaschen gefalteten Deckellasche die Stanzschnitte und überdeckt diese Deckellasche die staublascheninnenseitigen Bereiche der Stanzschnitte. Sie läßt an die Längsränder der Staublaschen angrenzende Bereiche der Stanzschnitte unbedeckt. Beim anschließenden Verkleben dieser mit üblichen Klebestreifen oder Klebepunkten versehenen Deckellasche, sowie der Verklebung der weiteren, nachfolgend umgefalteten Deckellasche, ergibt sich aufgrund des beim Verkleben üblichen Druckes im Bereich der Stanzschnitte eine derartige Verzahnung und Verwerfung der in üblicher Kartonstärke gefertigten Staub- und Deckellaschen, daß eine pulverdichte Faltschachtel erhalten wird. Besondere Verklebungsmaßnahmen oder Manipulationen an den Maschinen, die bei der Herstellung üblicher Faltschachteln etwa nicht notwendig wären, sind auch bei der Herstellung der erfindungsgemäßen Faltschachtel nicht notwendig. Ein ähnlicher Effekt, der ebenfalls zu einer pulverdichten Faltschachtel führt, stellt sich auch bei der Ausführungsform ein, bei welcher die Stanzschnitte parallel zu den Breitseitenkanten der Staublaschen mit einem Abstand, der geringfügig größer als die Breite der Deckellaschen ist, ausgeführt sind. Bei dieser Ausführungsform liegen die Stanzschnitte dann parallel zu und mit geringfügigem Abstand vor der Längsseitenkante der zuerst auf die Staublaschen aufgefalteten Deckellasche. Sie werden von dieser Deckellasche nicht bedeckt, so daß sich beim Verkleben beider Deckellaschen aufgrund des dabei aufgebrachten üblichen Druckes Verwerfungen innerhalb der Staublaschen einstellen, die ein Anlegen der Ränder der Stanzschnitte an die Längskante der zuerst aufgefalteten Deckellasche bewirken.

Für die Erzielung der Pulverdichtigkeit bei schräg verlaufenden Stanzschnitten ist es besonders zweckmäßig, wenn die Stanzschnitte unter einem Winkel von 55° bis 85° in bezug auf die Staublaschenlängskante geneigt verlaufen, wie dies die Erfindung in Ausgestaltung vorsieht.

Von Vorteil ist es gemäß weiterer Ausgestaltung der Erfindung auch, daß die Stanzschnitte geradlinig ausgebildet sind.

Die Erfindung ist nachstehend anhand der Zeichnung beispielsweise näher erläutert. Diese zeigt in
- Figur 1: in Aufsicht einen Teilausschnitt aus einem Zuschnitt einer ersten Ausführungsform;
- Figur 2: eine Aufsicht auf eine teilweise geschlossene Faltschachtel aus dem Zuschnitt nach Fig. 1;
- Figur 3: in Aufsicht einen Teilausschnitt aus einem Zuschnitt einer zweiten Ausführungsform und in
- Figur 4: eine Aufsicht auf eine teilweise geschlossene Faltschachtel aus dem Zuschnitt nach Fig. 3.

Die in der Figur 2 insgesamt mit 1 bezeichnete Faltschachtel wird aus dem in Figur 1 teilweise dargestellten, insgesamt mit 2 bezeichneten Faltschachtelzuschnitt aufgerichtet und geschlaucht. Der Faltschachtelzuschnitt 2 besteht aus Karton und wird auf üblichen Stanzmaschinen gestanzt und anschließend auf üblichen Faltschachtelklebemaschinen aufgerichtet und geschlaucht. Der Faltschachtelzuschnitt 2 und die Faltschachtel 1 bestehen aus zwei Jeweils abwechselnd aneinander angelenkten Breitseitenwänden 3, 4 und Schmalseitenwänden 5, 6. Zur Herstellung einer Klebeverbindung des geschlauchten Zuschnittes 2 kann eine nicht dargestellte Klebelasche an einer Schmalseiten- oder Breitseitenwand, wie von üblichen Faltschachteln her bekannt, vorgesehen sein. Oben und unten sind an jeder Breitseitenwand 3, 4 Deckellaschen 7, 8 über eine Faltrillung angelenkt. An den Schmalseitenwänden 5, 6 sind oben und unten jeweils über eine Rillinie Staublaschen 9, 10 angelenkt. In der Figur 1 sind jeweils die oben angelenkten Deckellaschen 7, 8 und Staublaschen 9, 10 dargestellt. Die jeweiligen Anlenkungs-Rillinien sind als eine durchgehend gezeichnete Linie 11 dargestellt. Die Deckellaschen 7,8 weisen eine Breite B₁ auf, die mindestens in etwa 2/3 der Breite B der Schmalseitenwände 5, 6 beträgt. Die Breite B₂ der Staublaschen 9, 10 ist kleiner als die halbe Breite B₃ der Breitseitenwände 3, 4. Die Breitseitenwände 3, 4, die Schmalseitenwände 5, 6, die Deckellaschen 7, 8 und die Staublaschen 9, 10 sind jeweils gleich groß, so daß der aufgerichtete und geschlauchte Zuschnitt eine quaderförmige Faltschachtel 1 darstellt. Diese ist in der Figur 2 in Aufsicht dargestellt, wobei die Staublaschen 9 und 10, die beim Verschließen der Faltschachtel zunächst eingefaltet werden, sowie die zuerst umgefaltete Deckellasche 7 in ihre Verschlußlage umgefaltet sind, während die die Faltschachtel endgültig verschließende Deckellasche 8 noch nicht in die Verschlußstellung umgefaltet ist. Die Figur 2 zeigt also eine Aufsicht auf eine nur teilweise, d. h. bis auf die noch umzufaltende Deckellasche 8 geschlossene Faltschachtel 1.

In den oberen, und damit kopfseitigen, Staublaschen 9 und 10 sind von ihren jeweiligen Längskante 12, 13 ausgehende, schräg geneigt verlaufende Stanzschnitte 14, 15 ausgebildet. Von der jeweiligen Staublaschenlängskante 12, 13 ausgehend, reichen die Stanzschnitte 14, 15 bis in etwa zur halben Breite B₄ der jeweiligen Staublasche 9, 10. Im flach liegenden Faltschachtelzuschnitt 2 sind die beiden Stanzschnitte 14, 15 zueinander gegenläufig geneigt ausgebildet. Die Neigung und Entfernung der Stanzschnitte 14, 15 zu den Breitseitenkanten 16, 17 oder 18, 19 der jeweiligen Staublasche 9 oder 10 sind derart bemessen, daß bei verschlossener Faltschachtel 1 die Längsseitenkante 20 der zuerst auf die Staublaschen 9, 10 aufgefalteten Deckellasche 7 beide Stanzschnitte 14, 15 schneidet und jeweils im der Staublaschenlängskante 12, 13 abgewandten Bereich 14a, 15a überdeckt. Die Stanzschnitte 14, 15 verlaufen unter einem Neigungswinkel α von 83° in bezug auf die jeweilige Staublaschenlängskante 12, 13 geneigt. Sie sind in ihrem Verlauf geradlinig ausgebildet.

Zur Herstellung der Faltschachtel 1 wird der Faltschachtelzuschnitt 2 wie von üblichen Faltschachtelschnitten her bekannt aufgerichtet und geschlaucht. Anschließend werden zunächst die Staublaschen 9 und 10 und darauffolgend die erste Deckellasche 7 zum Verschließen nach innen umgefaltet. Anschließend wird die äußere Deckellasche 8 umgefaltet. Die Staub- und Deckellaschen werden wie übliche Faltschachtelverpackungen mit Klebestreifen oder Klebepunkten miteinander verklebt.

Die Ausführungsform nach den Fig. 3 und 4 unterscheidet sich von denen nach Fig. 1 und 2 lediglich darin, daß dort die Stanzschnitte 21, 22 parallel zu den Breitseitenkanten 16, 17; 18, 19 der Staublaschen 9, 10 ausgeführt sind. Hierbei ist der Abstand A der Stanzschnitte 21, 22 zu jeweils einer Breitseitenkante 17 oder 18 derart bemessen, daß der Abstand A zum einen geringfügig größer ist als die Breite B₁ der zuerst auf beide Staublaschen 9, 10 aufgefalteten Deckellasche 7 und daß zum anderen die Stanzschnitte 21 und 22 bei aufgerichteter und geschlauchter Faltschachtel 1 parallel zur Längsseitenkante 20 der zuerst auf die Staublaschen 9, 10 aufgefalteten Deckellasche 7 verlaufen. Die im übrigen in den Fig. 3 und 4 dargestellten Elemente sind identisch zu den in den Fig. 1 und 2 dargestellten und daher mit denselben Bezugszeichen versehen. Auch die Herstellung, d. h. das Aufrichten, Schlauchen und Verkleben erfolgt wie bei dem Ausführungsbeispiel nach den Fig. 1 und 2.

## Patentansprüche

1. Faltschachtel (1) mit zwei jeweils abwechselnd aneinander angelenkten Breitseitenwänden (3, 4) und Schmalseitenwänden (5, 6) sowie oben und unten an jeder Breitseitenwand (3, 4) angelenkten Deckellaschen (7, 8) und oben und unten an jeder Schmalseitenwand (5, 6) angelenkten Staublaschen (9, 10), wobei die Deckellaschen (7, 8) eine Breite (B₁) von mindestens in etwa 2/3 der Breite (B) der Schmalseitenwände (5, 6) und die Staublaschen (9, 10) eine Breite (B₂) kleiner als die halbe Breite (B₃) der Breitseitenwände (3, 4) aufweisen und wobei zumindest die kopfseitigen Staublaschen (9, 10) jeweils einen von der jeweiligen Staublaschenlängskante (12, 13) ausgehenden Stanzschnitt (14, 15) aufweisen,
dadurch gekennzeichnet,
daß der jeweilige Stanzschnitt (14, 15) schräg geneigt bis in etwa zur halben Breite (B₄) der Staublaschen (9, 10) verläuft, wobei die beiden Stanzschnitte (14, 15) im Faltschachtelzuschnitt (2) zueinander gegenläufig geneigt ausgebildet sind und Neigung und Entfernung zu den Breitseitenkanten (16, 17; 18, 19) der jeweiligen Staublasche (9, 10) derart bemessen sind, daß bei verschlossener Faltschachtel (1) die Längsseitenkante (20) der zuerst auf die Staublaschen (9, 10) aufgefalteten Deckellasche (7) beide Stanzschnitte (14, 15) schneidet und jeweils im der Staublaschenlängskante (12, 13) abgewandten Bereich (14a, 15a) überdeckt.

2. Faltschachtel (1) mit zwei jeweils abwechselnd aneinander angelenkten Breitseitenwänden (3, 4) und Schmalseitenwänden (5, 6) sowie oben und unten an jeder Breitseitenwand (3, 4) angelenkten Deckellaschen (7, 8) und oben und unten an jeder Schmalseitenwand (5, 6) angelenkten Staublaschen (9, 10), wobei die Deckellaschen (7, 8) eine Breite (B₁) von mindestens in etwa 2/3 der Breite (B) der Schmalseitenwände (5, 6) und die Staublaschen (9, 10) eine Breite (B₂) kleiner als die halbe Breite (B₃) der Breitseitenwände (3, 4) aufweisen, und wobei zumindest die kopfseitigen Staublaschen (9, 10) jeweils einen von der jeweiligen Staublaschenlängskante (12, 13) ausgehenden Stanzschnitt (21, 22) aufweisen, der bis zur halben Breite (B₄) der Staublaschen (9, 10) parallel zu deren Breitseitenkanten (16, 17; 18, 19) in einem Abstand (A) verläuft,
dadurch gekennzeichnet,
daß der Abstand (A) geringfügig größer ist als die Breite (B₁) der zuerst auf beide Staublaschen (9, 10) aufgefalteten Deckellasche (7).

3. Faltschachtel nach Anspruch 1,
dadurch gekennzeichnet,
daß die Stanzschnitte (14, 15) unter einem Winkel (α) von 55° bis 85° in bezug auf die Staublaschenlängskante (12, 13) geneigt verlaufen.

4. Faltschachtel nadch Anspruch 1 oder 3,
dadurch gekennzeichnet,
daß die Stanzschnitte (14, 15) geradlinig ausgebildet sind.

## Claims

1. A folding box (1) comprising two broad-side walls (3,4) and two narrow-side walls (5,6) alternately hinged to one another and cover laps (7,8) hinged on top and underneath to each broad-side wall (3,4) and dust laps (9,10) hinged on top and underneath to each narrow-side wall (5,6), the cover laps (7,8) having a width (B₁) of at least about two-thirds the width (B) of the narrow-side walls (5,6) and the dust laps (9,10) having a width (B₂) smaller than half the width (B₃) of the broad-side walls (3,4) and at least the dust laps (9,10) on the head side being die-cut (14,15) from the particular longitudinal edges (12,13) of the dust laps, characterized in that the die cuts (14,15) extend obliquely to about half the width (B₄) of the dust laps (9,10), the two die cuts (14,15) are inclined oppositely to one another in the box blank (2) and the inclination of and distance from the broad-side edges (16,17;18,19) of the particular dust laps (9,10) being such that, when the folding box (1) is closed, the longitudinal side edge (20) of the cover lap (7) folded first onto the dust laps (9,10) intersects both die cuts (14,15) and covers them in that region (14a,15a) which is remote from the longitudinal edges (12,13) of the dust flaps.

2. A folding box (1) comprising two broad-side walls (3,4) and two narrow-side walls (5,6) alternately hinged to one another and cover laps (7,8) hinged on top and underneath to each broad-side wall (3,4) and dust laps (9,10) hinged on top and underneath to each narrow-side wall (5,6), the cover laps (7,8) having a width (B₁) of at least about two-thirds the width (B) of the narrow-side walls (5,6) and the dust laps (9,10) having a width (B₂) smaller than half the width (B₃) of the broad-side walls (3,4) and at least the dust laps (9,10) on the head side being die-cut (21,22) from the particular longitudinal edges (12,13) of the dust laps, the die cuts extending to about half the width (B₄) of the dust laps (9,10) parallel to the broad-side edges (16,17;18,19) thereof at an interval (A), characterized in that the interval (A) is slightly greater than the width (B₁) of the cover lap (7) folded first onto both dust laps (9,10).

3. A folding box as claimed in claim 1, characterized in that the die cuts (14,15) are inclined at an angle (α) of 55° to 85° in relation to the longitudinal edges (12,13) of the dust laps.

4. A folding box as claimed in claim 1 or 3, characterized in that the die cuts (14,15) are linear.

## Revendications

1. Boîte pliante (1) avec deux parois latérales larges (3, 4) et parois latérales étroites (5, 6) articulées alternativement l'une sur l'autre ainsi qu'en haut et en bas des pattes de couvercle (7, 8) articulées sur chaque paroi latérale large (3, 4) et en haut et en bas des rabats antipoussière (9, 10) articulés sur chaque paroi latérale étroite (5, 6), boîte dans laquelle les pattes de couvercle (7, 8) présentent une largeur (B₁), d'au moins environ 2/3 de la largeur (B) des parois latérales étroites (5, 6) et les rabats antipoussière (9, 10) ont une largeur (B₂) inférieure à la demi-largeur (B₃) des parois latérales larges (3, 4) et dans laquelle au moins les rabats antipoussière supérieurs (9, 10) présentent des entailles estampées (14, 15) partant de chaque bord longitudinal (12, 13) de rabat antipoussière, caractérisée en ce que chaque entaille estampée (14, 15) est inclinée en biais jusqu'à environ la moitié de la largeur (B₄) des rabats antipoussière (9, 10), tandis que les deux entailles estampées (14, 15) dans la pièce découpée de boîte pliante (2) sont inclinées en sens contraire l'une par rapport à l'autre et l'inclinaison et la distance par rapport aux bords de parois larges (16, 17 ; 18, 19) de chaque rabat antipoussière (9, 10) sont telles que, lorsque la boîte pliante est fermée (1), le grand bord longitudinal (20) de la patte de couvercle (7) d'abord repliée sur les rabats antipoussière (9, 10) coupe les deux entailles estampées (14, 15) et recouvre le domaine opposé (14a, 15a) au bord longitudinal de rabat antipoussière (12, 13).

2. Boîte pliante (1) avec deux parois latérales larges (3, 4) et parois latérales étroites (5, 6) articulées alternativement l'une sur l'autre ainsi qu'en haut et en bas des pattes de couvercle (7, 8) articulées sur chaque paroi latérale large (3, 4) et en haut et en bas des rabats antipoussière (9, 10) articulés sur chaque paroi latérale étroite (5, 6), boîte dans laquelle les pattes de couvercle (7, 8) présentent une largeur (B₁), d'au moins environ 2/3 de la largeur (B) des parois latérales étroites (5, 6) et les rabats antipoussière (9, 10) ont une largeur (B₂) inférieure à la demi-largeur (B₃) des parois latérales larges (3, 4) et dans laquelle au moins les rabats antipoussière supérieurs (9, 10) présentent une entaille estampée (21, 22) partant de chaque bord longitudinal de rabat antipoussière (12, 13), entaille qui s'étend jusqu'à la moitié de la largeur (B₄) des rabats antipoussière (9, 10) parallèlement à leurs bords de parois larges (16, 17 ; 18, 19) avec un intervalle (A),
caractérisé en ce que l'intervalle (A) est légèrement plus grand que la largeur (B₁) de la patte de couvercle (7) d'abord replie sur les deux rabats antipoussière (9, 10).

3. Boîte pliante selon la revendication 1, caractérisée en ce que les entailles estampées (14, 15) sont inclinées d'un angle (α) de 55° à 85° par rapport au bord longitudinal de rabat antipoussière (12, 13).

4. Boîte pliante selon la revendication 1 ou 3, caractérisée en ce que les entailles estampées (14, 15) sont en ligne droite.
